# EUROPÄISCHE PATENTSCHRIFT

(11) **EP 2 387 060 B1**
(45) Veröffentlichungstag und Bekanntmachung des Hinweises auf die Patenterteilung: **17.05.2017**
(21) Anmeldenummer: 11002664.8
(22) Anmeldetag: 31.03.2011
(51) Int. Cl.: H01H 71/16, H01H 71/10

(54) **Thermischer Auslöser**
Thermal actuator
Déclencheur thermique

(30) Priorität: 11.05.2010 DE 102010020245
(43) Veröffentlichungstag der Anmeldung: 16.11.2011
(73) Patentinhaber: ABB AG, 68309 Mannheim (DE)
(72) Erfinder: Hofmann, Manfred, 69412 Eberbach (DE); Ludovici, Rainer Dipl.-Ing., 69214 Eppelheim (DE); Stolz, Heiko Dipl.-Ing., 68239 Mannheim (DE); Majewski, Joachim, 69221 Dossenheim (DE); Pump, Wolfgang Dipl.-Ing., 09427 Ehrenfriedersdorf (DE)

(56) Entgegenhaltungen:
- DE-A1- 4 300 909
- FR-A1- 2 553 928
- US-A- 2 657 292

## Beschreibung

Die Erfindung betrifft ein elektrisches Installationsschaltgerät mit einer von einem festen und einem beweglichen Kontaktstück gebildeten Kontaktstelle, mit einem thermischen Auslöser, wobei der thermische Auslöser einen an einer Einspannstelle einseitig eingespannten und an der Einspannstelle mit einer Stromschiene, die die Verbindung zu einer Anschlussklemme herstellt, verbundenen Thermobimetallstreifen, welcher bei einem über Nennstrom liegenden Strom sich aufgrund Erwärmung ausbiegen und mit seinem freien Ende ein Schaltschloss betätigen kann, so dass die Kontaktstelle geöffnet werden kann, umfasst, gemäß dem Oberbegriff des Anspruches 1.

Thermische Auslöser in einem gattungsgemäßen Installationsschaltgerät sind als direkt oder indirekt beheizte Auslöser bekannt. Bei direkter Beheizung durchfließt der Strom den Thermobimetallstreifen zwischen einer Stromeintritts- und einer Stromaustrittsstelle. Die dabei im Thermobimetallstreifen entstehende Stromwärme sorgt für die Ausbiegung des Thermobimetallstreifens. An der Stromaustrittsstelle ist meistens ein beweglicher Leiter angeschlossen, der die Stromaustrittsstelle mit dem festen oder beweglichen Kontaktstück der Kontaktstelle verbindet und so den Strompfad bei geschlossener Kontaktstelle schließt. Die direkte Beheizung ist mechanisch sehr einfach zu realisieren.

Bei Indirekter Beheizung durchfließt der Strom einen Leiter, der in der Nähe des Thermobimetallstreifens angeordnet ist. Dessen Wärme überträgt sich durch Strahlung, Wärmeleitung oder Konvektion auf den Thermobimetallstreifen und erwärmt diesen dadurch indirekt. Indirekte Beheizung wird oft bei hohen Nennströmen verwendet. Denn bei steigender Nennstromstärke müssen bei direkter Beheizung Bimetalle mit kleineren spezifischen Widerständen und thermischen Ausbiegungen eingesetzt, die Heizlängen reduziert und die Querschnittsflächen der Bimetalle vergrößert werden, um die Funktion des thermischen Auslösers bei Einhaltung einer bestimmten Schaltverlustleistung bzw. -erwärmung zu garantieren. Die Toleranzeinflüsse auf die Erwärmung und Ausbiegung der Bimetallauslöser nehmen dadurch zu. Mit steigenden Querschnittsflächen wird das Bimetallvolumen und damit der Metalleinsatz unnötig vergrößert, gleichzeitig aber die Anpassung an den Kraft-Weg-Bedarf des Schaltmechanismus verschlechtert. Daher bietet sich bei großen Nennstromstärken die indirekte Beheizung an, bei der der Wärmeeintrag auf den Bimetallstreifen durch Gestaltung der Wärmeankopplung zwischen dem stromführenden Leiter und dem Thermobimetallstreifen an ein optimal angepasstes Bimetall angepasst werden kann. Allerdings ist eine indirekte Beheizung mechanisch aufwendig, da sichergestellt werden muss, dass der Wärmeübergang auf den Bimetallstreifen sich im Betrieb nicht ändert.

Die DE 10 2008 017 472 A1 zeigt einen Hauptleitungsschutzschalter mit einem im Hauptstrompfad angeordneten Hauptthermobimetall mit direkter Beheizung. Die Stromzuführung zu dem Thermobimetallstreifen erfolgt an dessen Einspannstelle. Die Stromausleitung aus dem Thermobimetallstreifen erfolgt über eine Litze, die an dem freien Ende des Thermobimetallstreifens an diesen angeschweißt ist. Die Litze führt zu dem beweglichen Kontaktstück, wo sie wiederum angeschweißt ist. Von dem beweglichen Kontaktstück führt eine weitere Litze zu der Lichtbogenleitschiene, die dem beweglichen Kontaktstück zugeordnet ist und den Lichtbogenfußpunkt eines Schaltlichtbogens in eine Lichtbogenlöscheinrichtung führt. Der in der DE 10 2008 017 472 A1 gezeigte Hauptleitungsschutzschalter ist für Anwendungen mit sehr hohen Nennströme von beispielsweise 100A oder mehr nicht geeignet. Bezüglich der Funktion und des generellen Zusammenwirkens des thermischen Auslösers mit dem Schaltwerk sowie der Lichtbogenlöscheinrichtung soll die Offenbarung der DE 10 2008 017 472 A1 in den Offenbarungsgehalt der vorliegenden Erfindung einbezogen sein.

Die FR 2 553 928 A zeigt einen thermischen Auslöser mit einer gemischten direkten und indirekten Beheizung, bei dem die Stromzuführung zu dem direkt vom Strom durchflossenen Teil des Bimetalls über einen beweglichen Leiter erfolgt, bei dem nahe der Einspannstelle des Bimetallstreifens ein Leiterblech zur indirekten Beheizung angebracht ist, und bei dem das zur indirekten Beheizung vorgesehene Leiterblech an einem Kontaktbereich fest mit einer Anschlussklemme verbunden ist, wobei die Krümmung des Bimetalls bei einer Verbiegung von dem Ort der Anbringung des zur indirekten Beheizung vorgesehenen Leiterbleches an dem Thermobimetall abhängt.

Die US 2 657 292 A zeigt einen thermischen Auslöser mit einem Paar von parallel zueinander angeordneten Bimetall-Blechen, wobei jedes der Bimetall-Bleche an einem Ende fest eingespannt ist und die beiden Einspannenden einander gegenüberliegend an einer Halterung angeordnet sind, wobei zwischen den beiden Bimetallblechen ein elektrisch leitfähiges Heizelement angeordnet ist, wobei der Strom von einer ersten Anschlussklemme über ein festes Leiterstück zu der ersten Einspannstelle eines ersten der beiden Bimetall-Streifen, von dessen freiem Ende über das Heizelement zu dem freien Ende des zweiten der beiden Bimetall-Streifen und von dessen Einspannstelle über einen flexiblen Leiter zu einem beweglichen Kontaktstück einer Kontaktstelle fließt.

Aufgabe der Erfindung ist es, ein elektrisches Installationsschaltgerät der eingangs genannten Art, insbesondere einen Hauptleitungsschutzschalter, zu schaffen, das für sehr hohe Nennströme, vorzugsweise 100A und mehr, einsetzbar ist.

Diese Aufgabe wird erfindungsgemäß durch die Merkmale des Anspruches 1 gelöst.

Erfindungsgemäß also ist an dem Thermobimetallstreifen eine erste Stromabführungsstelle zwischen der Einspannstelle und dem freien Ende des Thermobimetallstreifens angeordnet, wobei an der ersten Stromabführungsstelle ein Leiterblech angeschlossen ist, das sich von der ersten Stromabführungsstelle in Richtung auf das freie Ende des Thermobimetallstreifens hin erstreckt und von dem Thermobimetallstreifen beabstandet ist, wobei eine zweite Stromabführungsstelle an dem der ersten Stromabführungsstelle entgegengesetzten Ende des Leiterbleches angeordnet ist, und wobei an der zweiten Stromabführungsstelle ein beweglicher Leiter angeschlossen ist, der die zweite Stromabführungsstelle mit dem beweglichen oder festen Kontaktstück verbindet.

Der Vorteil der Erfindung liegt darin, dass damit eine teilweise direkte und eine teilweise indirekte Beheizung des Thermobimetallstreifens erreicht ist. Der erfindungsgemäß in dem Installationsschaltgerät verwendete thermische Auslöser vereint die Vorteile der direkten Beheizung bezüglich des einfachen mechanischen Aufbaus mit den Vorteilen der indirekten Beheizung bezüglich der Verwendbarkeit bei sehr hohen Nennströmen, vorzugsweise 100A und mehr.

Der Bereich der direkten Beheizung erstreckt sich von der Stromzuführungsstelle bis zu der ersten Stromabführungsstelle. Dieser Bereich kann beispielsweise etwa die Hälfte oder ein Drittel der Gesamtlänge des Thermobimetallstreifens betragen. Von der ersten Stromabführungsstelle ab verläuft der Strom in dem nahe dem Thermobimetallstreifen angeordneten Leiterblech, erwärmt dieses und damit indirekt den zweiten Bereich des Thermobimetallstreifens. In vorteilhafter Weise ist somit die gesamte Länge und der Querschnitt des Thermobimetallstreifens unverändert gegenüber der Version bei niedrigen Nennstromstärken. Es kann daher ein und derselbe Typ Thermobimetallstreifen verwendet werden für die direkt beheizte Variante mit niedrigen Nennströmen und die gemischt beheizte Variante für sehr hohe Nennströme von 100A und mehr.

Die Zone der direkten Beheizung ist gegenüber einer vollständig direkt beheizten Variante dennoch reduziert.

Andererseits ist der mechanische Aufbau einfacher als bei einem über die ganze Länge indirekt beheizten Thermobimetallstreifen. Dadurch, dass das Leiterblech, welches die indirekte Beheizung bewirkt, nur das freie Ende des Thermobimetallstreifens beheizt, ist auch nur in der dortigen Zone ein zusätzliches mechanisches Teil vorhanden. Es entsteht für den Thermobimetallstreifen kein größerer Platzbedarf gegenüber einer vollständig direkt beheizten Variante, wie sie in der DE 10 2008 017 472 A1 gezeigt ist, und auch die Fertigung, also das Einsetzen der Thermobimetallbaugruppe in das Gerät, unterscheidet sich nicht und ist genauso vorzunehmen wie bei der direkt beheizten Variante.

Der optimale Ort für das Anbringen der ersten Stromabführungsstelle kann je nach Materialeigenschaften und geometrischer Ausgestaltung des verwendeten Thermobimetallstreifens unterschiedlich sein, näher oder weiter entfernt von der Einspannstelle. Durch versuche oder Simulation kann er jedoch ohne großen Aufwand ermittelt werden.

Gemäß einer vorteilhaften Ausführungsform der Erfindung sind an der zweiten Stromabführungsstelle zwei parallel zueinander verlaufende bewegliche Leiter angeschlossen, die die zweite Stromabführungsstelle mit einem beweglichen oder festen Kontaktstück verbinden. Damit weist auch die Verbindung zwischen der zweiten Stromabführstelle und dem beweglichen oder festen Kontaktstück eine hohe Stromtragfähigkeit bei gleichzeitig guter Beweglichkeit auf.

Ein Installationsschaltgerät gemäß einer weiteren vorteilhaften Ausführungsform der Erfindung hat eine Lichtbogenlöschvorrichtung und eine Leitschiene, die einen Schaltlichtbogen zu der Lichtbogenlöschvorrichtung führt, wobei an dem beweglichen Kontaktstück ein beweglicher Leiter angeschlossen ist, der das bewegliche Kontaktstück mit der Leitschiene verbindet. Die vorteilhafte Wirkung dieser Ausführungsform besteht darin, dass eine zusätzliche Blasschleife entsteht, die bei Öffnung der Kontaktstelle den Lichtbogen zur Löschung treibt. Darüber hinaus verringert sich der Kommutier-Spannungsabfall, den der Lichtbogen beim Kommutieren von dem beweglichen Kontakt auf die Gegenleitschiene überwinden muß, wodurch er schneller auf die Leitschiene kommutiert und die Lichtbogenlöschung dadurch beschleunigt wird.

Weitere vorteilhafte Ausgestaltungen der Erfindung sind den Unteransprüchen zu entnehmen.

Anhand der Zeichnung, in der ein Ausführungsbeispiel der Erfindung dargestellt ist, sollen die Erfindung sowie weitere vorteilhafte Ausgestaltungen und Verbesserungen sowie weitere Vorteile näher erläutert und beschrieben werden.

Es zeigen
Fig. 1 schematisch ein erfindungsgemäßes Installationsschaltgerät mit einer erfindungsgemäßen thermischen Auslösevorrichtung,
Fig. 2 eine erfindungsgemäße thermische Auslösevorrichtung gemäß einer weiteren Ausführungsform.

In den Figuren sollen gleiche oder gleichwirkende Bauteile oder Komponenten mit denselben Bezugsziffern bezeichnet werden.

Figur 1 zeigt in schematischer Darstellung ein Installationsschaltgerät 1 mit einem Gehäuse 2. Es sind in der Figur 1 allerdings nicht alle Bestandteile, Baugruppen und Komponenten eines Installationsschaltgerätes gezeigt, sondern nur die zur Erläuterung der vorliegenden Erfindung betreffend einer thermischen Auslöserbaugruppe erforderlichen.

Zwischen einer ersten Anschlussklemme 3 und einer zweiten Anschlussklemme 4 verläuft ein Hauptstrompfad über einen thermischen Auslöser mit einem Hauptthermobimetallstreifen 5, eine Kontaktstelle, gebildet zwischen einem festen und einem beweglichen Kontaktstück 6, 7, und einem magnetischen Auslöser 8. Das bewegliche Kontaktstück befindet sich an einem Kontakthebel 9, der an einer Drehachse 10 schwenkbar gelagert ist.

Über einen Betätigungsfortsatz 11 kann der Hauptthermobimetallstreifen 5 bei wärmebedingter Verbiegung auf ein Schaltwerk 12 einwirken, dargestellt durch eine erste Wirklinie 13, so dass das Schaltwerk 12 dann entlang einer zweiten Wirklinie 14 auf den Kontakthebel 9 einwirkt und diesen in Öffnungsrichtung, hier entgegen dem Uhrzeigersinn, verschwenkt.

Der Vollständigkeit halber sei noch erwähnt, dass bei einem hohen Kurzschlussstrom der magnetische Auslöser 8 über eine dritte Wirklinie 15 ebenfalls auf den Kontakthebel 9 zu dessen Verschwenken in die Öffnungsstellung hin einwirkt.

Bei einem derart schnellen Aufschlagen der Kontaktstelle durch den magnetischen Auslöser entsteht zwischen dem festen und dem beweglichen Kontaktstück 6, 7 ein Schaltlichtbogen, der auf eine erste und eine zweite Lichtbogenleitschiene 16, 17 kommutiert und von diesen zu einer Lichtbogenlöscheinrichtung 18, oft umfassend eine Anordnung von in Abstand zueinander übereinander gestapelten Löschblechen, geführt wird.

Der Hauptthermobimetallstreifen 5 ist einseitig eingespannt an einer Einspannstelle 19. Er ist dort mit einer Stromschiene 20 verbunden, beispielsweise verschweißt, die die Verbindung zu der ersten Anschlussklemme 3 herstellt.

Nach etwa einem Drittel der Weglänge zwischen der Einspannstelle 19 und dem Betätigungsfortsatz 11 ist an dem Hauptthermobimetallstreifen 5 ein Leiterblech 21 angeschweißt. Die Anschweißstelle wird auch als erste Stromabführungsstelle 27 bezeichnet.

Das Leiterblech 21 hat einen kurzen Befestigungsschenkel 22, mit dem es flächig an dem Hauptthermobimetallstreifen 5 anliegt, um einem geringen Übergangswiderstand zu bieten. Daran schließt sich ein kurzer Abstandsschenkel 23 an, an den dann ein längerer Wärmeübertragungsschenkel 24 anschließt. Der Wärmeübertragungsschenkel 24 verläuft in geringem Abstand parallel zu dem Hauptthermobimetallstreifen bis kurz vor dessen Ende. Damit ist einerseits eine galvanische Entkopplung des Wärmeübertragungsstreifens 24 von dem Hauptthermobimetallstreifen 5 bei gleichzeitig guter Wärmeankopplung der beiden Streifen gegeben.

Das Leiterblech 21 kann besonders einfach als Stanzbiegeteil hergestellt werden.

Am freien Ende des Wärmeübertragungsstreifens 24 ist ein beweglicher Leiter in Form einer Litze 25 mittels eines Schweißpunkts befestigt, deren zweites Ende an dem beweglichen Kontaktstück 7 bzw. dem Kontaktträger des beweglichen Kontaktstückes an dem Kontakthebel 9 angeschweißt ist. Der Schweißpunkt wird auch als zweite Stromabführungsstelle 28 bezeichnet.

Eine zweite Litze 26 verbindet den Kontakthebel 9 mit der zweiten Lichtbogenleitschiene.

Der Hauptthermobimetallstreifen 5 wird in seinem ersten Drittel, zwischen der Einspannstelle 19 und der ersten Stromabführungsstelle 27, direkt beheizt, und danach dann indirekt über das Leiterblech 21. Die Lage der ersten Stromabführungsstelle 27 kann je nach Auslegung des Hauptthermobimetallstreifens auch an einer anderen Stelle auf dem Hauptthermobimetallstreifen 5 sich befinden.

Die Fig. 2 zeigt eine thermische Auslöserbaugruppe wie oben beschrieben, die als vorfertigbare Baugruppe kompakt aufgebaut und mit geringem Platzbedarf bei voller Funktionalität in einen Leitungsschutzschalter, beispielsweise in einen selektiven Hauptleitungsschutzschalter wie in der DE 10 2008 017 472 A1 gezeigt, eingesetzt werden kann.

In dieser in der Fig. 2 gezeigten Variante ist parallel zu der Litze 25 eine weitere Litze 25' zwischen der zweiten Stromabführungsstelle 28 und dem Kontaktträger 29 des beweglichen Kontaktstücks 7 vorgesehen, um die Stromtragfähigkeit weiter zu erhöhen bei gleichzeitig erhaltener Flexibilität der Verbindung, damit eine ungehinderte Bewegung des beweglichen Kontaktstückes und des Hauptthermobimetallstreifens sichergestellt ist.

Der in der Figur dargestellte Hauptstrompfad mit dem thermischen Auslöser, der Kontaktstelle, dem magnetischen Auslöser entspricht insofern einem Hauptstrompfad, wie er in der DE 10 2008 0172 472 A1 gezeigt ist. In der erwähnten DE 10 2008 017 472 A1 sind darüber hinaus noch weitere Bauelemente und Funktionsbaugruppen beschrieben, insbesondere ein Nebenstrompfad mit einem Selektivwiderstand, einem Selektiv-Thermobimetall und einer Nebenkontaktstelle und dessen Zusammenspiel mit dem Hauptstrompfad zur selektiven Abschaltung des angeschlossenen externen Stromkreises.

### Bezugszeichenliste

- 1: Elektrisches Installationsschaltgerät
- 2: Gehäuse
- 3: erste Anschlussklemme
- 4: zweite Anschlussklemme
- 5: Hauptthermobimetall
- 6: festes Kontaktstück
- 7: bewegliches Kontaktstück
- 8: magnetischer Auslöser
- 9: Kontakthebel
- 10: Drehachse
- 11: Betätigungsfortsatz
- 12: Schaltwerk
- 13: erste Wirklinie
- 14: zweite Wirklinie
- 15: dritte Wirklinie
- 16: erste Leitschiene
- 17: zweite Leitschiene
- 18: Lichtbogenlöscheinrichtung
- 19: Einspannstelle
- 20: Stromschiene
- 21: Leiterblech
- 22: Befestigungsschenkel
- 23: Abstandsschenkel
- 24: Wärmeübertragungsschenkel
- 25, 25': Litze
- 26: zweite Litze
- 27: erste Stromabführungsstelle
- 28: zweite Stromabführungsstelle
- 29: Kontaktträger

## Patentansprüche

1. Elektrisches Installationsschaltgerät (1) mit einer von einem festen und einem beweglichen Kontaktstück (6, 7) gebildeten Kontaktstelle, mit einem thermischen Auslöser, wobei der thermische Auslöser einen an einer Einspannstelle (19) einseitig eingespannten und an der Einspannstelle (19) mit einer Stromschiene (20), die die Verbindung zu einer Anschlussklemme (3) herstellt, verbundenen Thermobimetallstreifen (5), welcher bei einem über Nennstrom liegenden Strom sich aufgrund Erwärmung ausbiegen und mit seinem freien Ende (11) ein Schaltschloss (12) betätigen kann, so dass die Kontaktstelle geöffnet werden kann, umfasst, **dadurch gekennzeichnet, dass** an dem Thermobimetallstreifen (5) eine erste Stromabführungsstelle (27) zwischen der Einspannstelle (19) und dem freien Ende des Thermobimetallstreifens (5) angeordnet ist, dass an der ersten Stromabführungsstelle (27) ein Leiterblech (21) angeschlossen ist, das sich von der ersten Stromabführungsstelle (27) in Richtung auf das freie Ende des Thermobimetallstreifens (5) hin erstreckt und von dem Thermobimetallstreifen (5) beabstandet ist, dass eine zweite Stromabführungsstelle (28) an dem der ersten Stromabführungsstelle (27) entgegengesetzten Ende des Leiterbleches (21) angeordnet ist, und dass an der zweiten Stromabführungsstelle (28) ein beweglicher Leiter (25, 25') angeschlossen ist, der die zweite Stromabführungsstelle (28) mit dem beweglichen oder festen Kontaktstück (7) verbindet.

2. Elektrisches Installationsschaltgerät (1) nach Anspruch 1, **dadurch gekennzeichnet, dass** an der zweiten Stromabführungsstelle (28) zwei parallel zueinander verlaufende bewegliche Leiter (25, 25') angeschlossen sind, die die zweite Stromabführungsstelle (28) mit einem beweglichen oder festen Kontaktstück (7) verbinden.

3. Elektrisches Installationsschaltgerät (1) nach Anspruch 1, mit einer Lichtbogenlöschvorrichtung (18) und mit einer Leitschiene (17), die einen Schaltlichtbogen zu der Lichtbogenlöschvorrichtung (18) führt, wobei an dem beweglichen Kontaktstück (7) ein beweglicher Leiter (26) angeschlossen ist, der das bewegliche Kontaktstück (7) mit der Leitschiene (17) verbindet.

## Claims

1. Electrical installation switching device (1) having a contact point which is formed by a fixed and a moving contact piece (6, 7), having a thermal tripping device, wherein the thermal tripping device comprises a bimetallic strip (5) which is clamped in at a clamping-in point (19) at one end, and which, at the clamping-in point (19), is connected to a busbar (20) which establishes the connection to a connection terminal (3), and which can bend owing to heating in the case of a current above rated current and can operate a switching lock (12) by way of its free end (11), so that the contact point can be opened, **characterized in that** a first current discharge point (27) is arranged on the bimetallic strip (5) between the clamping-in point (19) and the free end of the bimetallic strip (5), **in that** a conductor plate (21) is connected to the first current discharge point (27), which conductor plate extends from the first current discharge point (27) in the direction of the free end of the bimetallic strip (5) and is at a distance from the bimetallic strip (5), **in that** a second current discharge point (28) is arranged at that end of the conductor plate (21) which is opposite the first current discharge point (27), and **in that** a moving conductor (25, 25') is connected to the second current discharge point (28), the said moving conductor connecting the second current discharge point (28) to the moving or fixed contact piece (7).

2. Electrical installation switching device (1) according to Claim 1, **characterized in that** two moving conductors (25, 25') which run parallel to one another and which connect the second current discharge point (28) to a moving or fixed contact piece (7) are connected to the second current discharge point (28).

3. Electrical installation switching device (1) according to Claim 1, comprising an arc extinguishing apparatus (18) and comprising a guide rail (17) which leads a switching arc to the arc extinguishing apparatus (18), wherein a moving conductor (26) which connects the moving contact piece (7) to the guide rail (17) is connected to the moving contact piece (7).

## Revendications

1. Appareil de commutation d'installation électrique (1) comportant un point de contact formé par des pièces de contact fixe et mobile (6 7), comportant un déclencheur thermique, dans lequel le déclencheur thermique peut actionner une bande bimétallique thermosensible (5) serrée d'un côté sur un point de serrage (19) et reliée à une barre conductrice (20) en un point de serrage (19), qui établit la liaison à une borne de connexion (3), laquelle bande bimétallique peut s'écarter du fait de son chauffage lors de la présence d'un courant supérieur à un courant nominal et peut actionner un verrou de commutation (12) au moyen de son extrémité libre (11) de manière à ce que les points de contact puissent être ouverts, **caractérisé en ce qu'**un premier point d'amenée de courant (27) est disposé sur la bande bimétallique thermosensible (5) entre le point de serrage (19) et l'extrémité libre de la bande bimétallique thermosensible (5), **en ce qu'**une plaque conductrice (21) est connectée au premier point d'amenée de courant (27), laquelle plaque conductrice s'étend depuis le premier point d'amenée de courant (27) dans une direction orientée vers l'extrémité libre de la bande bimétallique thermosensible (5) et est espacée de la bande bimétallique thermosensible (5), **en ce qu'**un deuxième point d'amenée de courant (28) est disposé à l'extrémité de la plaque conductrice (21) qui est opposée au premier point d'amenée de courant (27), et **en ce qu'**un conducteur mobile (25, 25') est connecté au deuxième point d'amenée de courant (28), lequel conducteur mobile relie le deuxième point d'amenée de courant (28) à la pièce de contact (7) mobile ou fixe.

2. Appareil de commutation d'installation électrique (1) selon la revendication 1, **caractérisé en ce que** deux conducteurs mobiles (25, 25') s'étendant parallèlement l'un à l'autre sont connectés au deuxième point d'amenée de courant (28), lesquels conducteurs mobiles relient le deuxième point d'amenée de courant (28) à une pièce de contact (7) mobile ou fixe.

3. Appareil de commutation d'installation électrique (1) selon la revendication 1, comportant un dispositif de déclenchement d'arc électrique (18) et une barre conductrice (17), qui guide un arc électrique vers le dispositif de déclenchement d'arc électrique (18), dans lequel un conducteur mobile (26) est connecté à la pièce de contact (7) mobile, lequel conducteur mobile relie la pièce de contact (7) mobile à la barre conductrice (17).
